# DEMANDE DE BREVET EUROPEEN

(11) **EP 1 880 624 A1**
(43) Date de publication de la demande: **23.01.2008**
(21) Numéro de dépôt: 07012554.7
(22) Date de dépôt: 27.06.2007
(51) Int. Cl.: A43B 7/12, A43B 23/02

(54) **Chaussure respiro-étanche**

(30) Priorité: 21.07.2006 FR 0606705
(71) Demandeur: Salomon S.A., 74370 Metz-Tessy (FR)
(72) Inventeur: Ruban, Clotilde, 74600 Seynod (FR)

(57) **Abrégé**

Chaussure du type comportant une semelle externe (2) sur laquelle est montée une tige externe (10), la tige comportant plusieurs empiècements (13, 16) assemblés par couture. Elle est caractérisée en ce que les empiècements (13, 16) de la tige sont en un matériau respiro-étanche et en ce qu'au moins les coutures d'assemblage apparentes (16c, 17) de la tige sont recouvertes par un ruban d'étanchéité (18) disposé à l'extérieur de la tige. Selon l'invention la tige comporte un matériau laminé (13) trois couches comportant une membrane respiro-étanche, interposée entre un tissu de doublure interne et un tissu d'enveloppe externe.

## Description

L'invention se rapporte au domaine des chaussures et plus particulièrement à celui des chaussures, notamment de sport, marche, course à pied, respiro-étanches.

Par étanche on entend ici une chaussure étanche ou résistante à l'eau, c'est-à-dire une chaussure dont au moins une couche fonctionnelle de la tige constitue au minimum une barrière à la pénétration d'eau ou de liquide. Par respiro-étanche, on entend le fait que la chaussure laisse passer vers l'extérieur la vapeur d'eau (transpiration) provenant du pied, tout en étant étanche à l'eau provenant de l'extérieur.

Une chaussure est traditionnellement constituée d'une semelle externe, qui peut être souple ou rigide, sur laquelle est montée une tige qui recouvre le pied de l'utilisateur.

La tige doit former une enveloppe tridimensionnelle la plus proche possible de la forme du pied d'un utilisateur. Cette tige est la plupart du temps réalisée sous la forme de plusieurs pièces qui sont découpées et assemblées entre elle par des coutures de façon à former ladite enveloppe tridimensionnelle. Généralement la forme de ces pièces et les matériaux qui les constituent sont dictés par la position desdites pièces et par la fonction que l'on veut leur faire remplir. Lorsqu'il s'agit d'une chaussure de sport la tige peut aussi comporter des éléments rapportés de protection et/ou mise en forme tels qu'un renfort d'extrémité avant généralement en cuir épais (ou matériau similaire) ou caoutchouc et un contrefort talon.

Dans la plupart des chaussures, et notamment chaussures de sport, la tige comporte des quartiers latéraux internes et externes qui sont séparés par une fente longitudinale et qui sont destinés à être rapprochés l'un de l'autre par un système de serrage, le plus souvent un système de laçage disposé le long de chacun des bords de la fente.

La construction typique d'une chaussure dite étanche, ou respiro-étanche, est décrite dans le US 4,599,810.

Une telle chaussure comporte une tige externe, en un matériau respirant, en principe non étanche, tel que du cuir ou un textile, et un chausson interne disposé à l'intérieur de ladite tige externe en un matériau respiro-étanche, comportant généralement une membrane respiro-étanche telle que connue sous l'une des dénominations commerciale GoreTex®, Sympatex®, Event®...etc.

Le chausson est constitué de plusieurs pièces assemblées par couture, chaque couture étant ensuite recouverte par un ruban d'étanchéité.

Cette construction est compliquée et onéreuse du fait qu'elle nécessite la réalisation d'une couche supplémentaire (chausson), et du fait du matériau respiro-étanche utilisé pour le chausson qui est très coûteux, ainsi que de la nécessité d'étancher toutes les coutures. Le matériau utilisé pour le chausson est en général inextensible, ce qui rend sa confection encore plus compliquée et coûteuse à réaliser.

Par ailleurs le matériau utilisé pour la confection du chausson ainsi que le ruban d'étanchéité est relativement fragile et il est important de ne pas l'endommager pour avoir une construction réellement étanche. De ce fait le chausson est de toute façon complètement caché à l'intérieur de la chaussure.

De plus, le chausson étanche est directement en contact avec le pied, ce qui peut poser des problèmes de confort, car la matière n'est généralement pas extensible et de plus donne une sensation de "toucher sec" et non douillet, contrairement aux chaussures traditionnelles ayant des doublures avec mousses au toucher plus douillet.

Enfin des mousses de confort sont certes généralement prévues, mais elles sont alors disposées entre le chausson étanche et la tige externe, donc assez loin du pied. Par ailleurs ces mousses de confort ne sont pas protégées de l'humidité et peuvent être mouillées par l'eau pénétrant à travers la tige externe non étanche. Si ces mousses sont mouillées, le confort de la chaussure est bien évidemment affecté même si le pied de l'utilisateur, proprement dit, reste au sec.

Enfin ces chaussons étanches ne vont en principe pas jusqu'à l'extrémité supérieure de la chaussure, ce qui peut également être très préjudiciable, l'humidité, l'eau pénétrant à l'intérieur de la chaussure par le bord supérieur, -non étanche-, de celle-ci.

Il est également connu d'étancher des chaussures en cuir par l'application sur la tige externe de ces chaussures d'un revêtement d'étanchéité, tel que huile, cirage, caoutchouc ou tout autre revêtement étanche. De telles techniques d'étanchéité ont pour inconvénient de fermer les pores du cuir et donc de supprimer tout effet de respirabilité de sorte que l'humidité liée à la transpiration se condense autour du pied. Par ailleurs ces techniques d'étanchéité ne permettent pas de refermer complètement les trous des coutures d'assemblage de la tige.

Enfin selon le type de revêtement, son application doit être renouvelée plus ou moins fréquemment.

Il existe également des constructions de chaussure complètement étanches telles que des bottes en caoutchouc, constituées en matériau étanche, moulé et soudé, mais de telles bottes n'autorisent aucune évacuation de l'humidité et sont donc inconfortables et désagréables à porter. De telles bottes ne comportent par ailleurs généralement pas de moyens de serrage et ne peuvent guère être utilisées pour un usage sportif tel que marche, course à pied.

Le but de la présente invention est de remédier à ces inconvénients.

Un but est notamment de prévoir une construction de chaussure étanche, et notamment respiro-étanche, améliorée. Un autre but est d'optimiser la construction de la chaussure.

Ce ou ces buts sont atteints dans la chaussure selon l'invention qui est du type comportant une semelle externe sur laquelle est montée une tige externe, la tige comportant plusieurs empiècements assemblés par couture, par le fait que les empiècements de la tige sont en un matériau respiro-étanche et en ce qu'au moins les coutures d'assemblage apparentes de la tige sont recouvertes par un ruban d'étanchéité disposé à l'extérieur de la tige.

Par cette construction la chaussure est étanchée dès l'extérieur et ne présente donc plus ou peu de risque de pénétration d'eau intempestive. En d'autres termes la tige externe retrouve sa fonction première qui est de constituer une barrière étanche aux éléments extérieurs dont l'eau, l'humidité. Par ailleurs les éléments de conforts éventuels sont forcément prévus à l'intérieur de la tige externe étanche et ne risquent plus d'être endommagés/mouillés. Il en résulte un confort accru. De plus la construction de la tige, avec étanchage par l'extérieur, est beaucoup plus simple à réaliser car ne nécessitant pas la réalisation d'un chausson supplémentaire.

Enfin la disposition de ruban d'étanchéité à l'extérieur de la tige confère à l'ensemble de la chaussure une esthétique très particulière. De plus, le ruban protège les coutures de l'abrasion.

De toute façon l'invention sera mieux comprise et d'autres caractéristiques de celle-ci seront mises en évidence à l'aide de la description qui suit en référence au dessin schématique annexé en illustrant, à titre d'exemples non limitatifs, plusieurs formes de réalisation et dans lequel :
- la figure 1 est une vue en élévation d'une chaussure de l'invention,
- la figure 1bis est une vue similaire à la figure 1 selon une variante de réalisation,
- la figure 2 est une vue schématique en coupe selon II-II de la chaussure de la figure 1,
- la figure 3 est une vue en coupe selon III-III de la chaussure de la figure 1,
- la figure 4 est une vue similaire à la figure 2 selon un autre exemple de réalisation,
- la figure 5 est une vue de détail du matériau de la tige,
- la figure 6 est une vue similaire à la figure 4, en perspective partielle selon un autre exemple de réalisation.

Sur la figure 1 est représentée une chaussure, en l'occurrence une chaussure de sport 1, constituée d'une tige externe 10, d'une semelle externe 2, la tige 10 pouvant être montée sur la semelle externe 2 par toute technique connue en soi et par exemple par collage, surmoulage,... etc.

La tige 10 de la chaussure est essentiellement une tige souple, c'est-à-dire qu'elle est formée de pièces principales en matériaux flexibles ou relativement flexibles, tout en comportant des éléments complémentaires rigides ou semi-rigides notamment pour la mise en forme de la chaussure et en l'occurrence un contrefort talon 11, disposé à l'intérieur de la tige 10 et représenté en pointillés sur la figure 1 et un embout avant 12, disposé à l'extrémité de la tige 10 et servant à la fois à la mise en forme de ladite tige 10 au niveau des orteils, ainsi qu'à la protection de celle-ci. Dans l'ensemble représenté l'embout 12 est un embout moulé en TPU, PU, PVC, textile ou caoutchouc, collé directement sur la tige avant assemblage sur la semelle 2.

Selon le mode de réalisation et/ou le type de chaussure un tel embout 12 peut être prévu à l'intérieur de la chaussure, comme le contrefort talon ou être supprimé.

La tige 10 proprement dite est dans l'ensemble de réalisation constituée d'une claque 13 en plusieurs pièces 13d, 13c assemblées par une couture 16c qui recouvrent tout l'avant et l'arrière du pied de l'utilisateur. La claque 13 peut également être en une seule pièce.

La tige définit également une ouverture horizontale 4 d'entrée du pied et une zone de serrage 5 au niveau du cou de pied de l'utilisateur.

Au niveau de la zone du cou de pied la claque 13 ou partie de claque 13d peut être en une seule pièce ou, comme représenté dans l'exemple, définir une ouverture longitudinale 14 à l'intérieur de laquelle est fixée une languette 15. Dans tout les cas l'ensemble claque 13/languette 15 (et donc la tige 10) est fermé et la languette 15 peut être reliée à la claque 13 par des volets de matériau plus souple formant soufflets.

Dans l'exemple représenté la claque 13 et la languette 15 sont en un matériau respiro-étanche constitué de trois couches laminées et à savoir depuis l'extérieur vers l'intérieur (cf. figure 5) :
- une première couche 13a en un matériau extensible traité déperlant à base de polyester, polyamide et présentant une résistance à l'abrasion minimum de 30 cycles selon la norme DIN/ISO 05470-2,
- une seconde couche 13b constituée par une membrane respiro-étanche tel que film PU, membrane connue sous la dénomination commerciale Gore®, Sympatex®, Event®,
- une troisième couche 13c en maille ou filet (mesh) polyester ou polyamide, cette couche 13c étant moins extensible que la couche 13a. Cette troisième couche peut être supprimée dans certaines zones moins sollicitées (par exemple zone de confort talon) et peut aussi être associée à une mousse de confort comportant (ou non) des perforations de 1 à 8mm, laminée en même temps.

L'ensemble des trois couches constitue un complexe légèrement extensible, ayant un taux d'élongation compris entre 30% et 150%, ce qui est intéressant pour obtenir une bonne adaptation de la tige au volume du pied.

L'extensibilité ne doit bien entendu pas être trop importante, de façon à ne pas gêner le processus de serrage. Par contre l'extensibilité est importante car elle permet d'avoir un patronage nécessitant un minimum de coutures et donc un minimum de main d'oeuvre au niveau de l'étanchéisation, tout en ayant une esthétique très agréable de la tige.

De bons résultats ont été obtenus avec un complexe à base polyester dans lesquels les différentes couches ont les compositions suivantes :
- première couche polyester,
- deuxième couche film PU (membrane),
- troisième couche polyester "mono mesh".

Il est à noter que même si la première couche 13a n'a pas une résistance à l'abrasion très importante, par exemple 30 cycles conformément à la norme DIN/ISO 05470-2, sa combinaison avec la troisième couche 13c, moins extensible, confère de façon surprenante à l'ensemble une résistance à l'abrasion, de l'ordre de 100 cycles conformément à la norme DIN/ISO 05470-2 sur une machine Martindale, très appréciable, et suffisante pour une utilisation pour des chaussures de sport.

Bien entendu, selon le type d'application de la chaussure, des valeurs de résistance à l'abrasion différentes, plus importantes ou plus faibles, pourront être recherchées.

La languette 15 est constituée dans le même matériau que la claque 13 et est de plus doublée, de façon connue en soi dans sa zone centrale par un rembourrage de mousse ou similaire (non représenté sur le dessin).

Ce matériau étant très souple et peu épais, les bords de la languette 15 sont suffisamment souples pour constituer des soufflets. Les soufflets peuvent également être réalisés par des empiècements appropriés en un matériau identique ou différent.

Bien entendu comme indiqué précédemment l'ensemble claque 13 + languette 15 peut être réalisé en une seule pièce.

Dans le cas représenté la languette 15 est assemblée à la tige par des coutures 15a jointées retournées qui peuvent être étanchées de façon connue en soi par des rubans d'étanchéité disposés à l'intérieur (non représentés sur le dessin). De telles coutures 15a jointées retournées sont considérées comme non apparentes. Des passants 25 destinés à recevoir un lacet 26 de serrage sont fixés par couture et/ou collage sur la claque 13 le long des bords de l'ouverture 14. Ces passants 25, constitués par des sangles repliées, sont fixés par couture et/ou collage sur la claque 13 et l'assemblage est renforcé par une bande 3 de matériau étanche, tel que PU/PVC ou polyester, fixée par collage. Le mode de fixation de ces passants 25 peut être tel que décrit dans la demande de brevet FR 2 865 616 au nom de la demanderesse.

La figure 3 représente une coupe de la chaussure au niveau du talon, c'est-à-dire dans une zone où sont disposés des éléments de confort.

Dans ce cas une doublure 19 est fixée à la claque 13 au niveau de l'extrémité supérieure de celle-ci par une couture jointée retournée 19a. Cette couture 19a, également non apparente, est étanchée de façon connue en soi par un ruban d'étanchéité 19b disposé côté intérieur. La doublure 19 s'étend jusqu'au niveau de la première de montage 3 et est assemblée à celle-ci en même temps que la claque 13 par la couture 3a localement ou sur toute la tige.

Une (ou plusieurs) mousses de confort 20 est interposée entre la doublure et la claque 13 aux endroits appropriés ou un confort est souhaité.

Selon le type de chaussure la doublure 19 peut être prévue sur toute la surface de la claque 13, ou sur une partie de celle-ci seulement, voire être carrément supprimée. On notera que dans ce cas la couture jointée retournée 19a est cachée, c'est-à-dire non apparente, et n'a pas besoin d'être protégée par un ruban d'étanchéité externe.

Par ailleurs elle se trouve dans une zone moins exposée à l'humidité et selon le cas on peut également envisager de supprimer le ruban d'étanchéité interne.

La tige 10 comporte également dans sa partie inférieure un renfort 16 quasi périphérique qui s'étend depuis une extrémité à l'autre de l'embout 12 en faisant le tour de l'arrière de la chaussure.

Ce renfort 16 s'étend jusqu'en bas de la tige dans la zone dite de prise de montage.

Dans l'exemple de la figure 2 le renfort 16 est fixé à la première de montage dite Strobel 3, en même temps que la tige 10 par une couture commune 3a.

La semelle externe 2 est ensuite fixée sur l'ensemble de toute façon connu en soi et par exemple par collage.

Selon le type de chaussure la première de montage 3 pourrait être plus rigide qu'une semelle Strobel, l'assemblage de la tige à la première de montage étant alors effectuée par collage.

Le renfort 16 est en un matériau étanche et résistant à l'abrasion et en tout cas plus résistant que le matériau de la tige 10, et est par exemple constitué d'un laminé couche PU/couche non tissé tel que PU/PVC, non tissé polyester.

Le renfort 16 est fixé à la tige 10 par une couture 17. Dans l'exemple représenté le renfort 16 comporte deux parties latérales 16a et une partie arrière 16b, assemblées ensemble par une couture apparente 16c après superposition. La couture 16c réalise aussi l'assemblage des parties avant 13d et arrière 13e de la claque 13.

Selon l'invention chacune des coutures 16c, 17 sont recouvertes par un ruban d'étanchéité 18. Afin d'optimiser l'étanchéité les renforts 16 pourraient être également assemblés à la plaque 13 par un assemblage soudé type ultrason, ou tout autre procédé de soudure, collage.

Le ruban d'étanchéité est par exemple un ruban vendu sous la dénomination commerciale Capri de Framis et est constitué d'une couche de colle 18a polyuréthane ou autre matériau adhésif thermofusible, et d'une couche de textile 18b en matériau résistant à l'abrasion et extensible.

Selon l'exemple de réalisation la couche textile comporte du polyamide et de l'élasthanne et la composition du ruban 18 est 62,3% polyuréthane, 27,3% polyamide, 10,4% élasthanne.

Bien entendu d'autres matériaux peuvent être choisis pour le ruban, notamment en fonction du ou des matériaux de la tige.

Le ruban a une largeur de 12mm, et pouvant être comprise entre 5mm et 20mm. Un tel ruban 18 est étanche et également très extensible. Son taux d'élongation est dans l'exemple représenté de l'ordre de 200% et peut être avantageusement compris entre 30% et 300%.

L'extensibilité du ruban 18 lui permet de se déformer et de s'adapter facilement au contour des coutures 16c, 17 qui ne sont pas complètement rectilignes.

Sa largeur permet également de garantir que le ruban couvre bien toutes les coutures même si sa direction diffère un peu de celle des coutures.

Le ruban d'étanchéité 18 apporte de nombreux avantages :
- tout d'abord une étanchéisation de la tige depuis l'extérieur, ce qui garantit contre tout risque de pénétration de l'eau par exemple par les coutures ou l'épaisseur du matériau,
- une protection des coutures contre l'abrasion,
- un aspect visuel très novateur et esthétique.

En ce qui concerne l'esthétique on peut choisir un ruban d'étanchéité dans une couleur contrastée ou au contraire similaire à celle du matériau de la tige.

Enfin la couche d'adhésif thermofusible flue au moins partiellement entre les interstices à l'intérieur des fibres des matériaux textiles de la tige et contribue également à une étanchéité à coeur.

Le ruban d'étanchéité 18 peut également être utilisé au delà des coutures pour un aspect esthétique optimum. Ainsi dans l'exemple représenté le ruban d'étanchéité forme un V ouvert vers le bas au niveau du talon qui ne couvre en fait que par une branche la couture 16c entre les deux parties de renfort 16.

Le patronage de la claque 13 et des renforts 16 doit également être conçu de façon que les coutures d'assemblage soient les plus plates possibles et en tout cas sans grand changement de courbure de façon à ne pas gêner la mise en place des rubans d'étanchéité et pour une meilleure esthétique.

La construction de tige selon l'invention consistant à mettre un matériau laminé respiro-étanche à l'extérieur de la tige va totalement à l'encontre des idées reçues d'avoir l'enveloppe étanche au niveau du pied et apporte de nombreux avantages en terme d'esthétique, légèreté et efficacité.

L'étanchéité réalisée au niveau de l'extérieur de la chaussure est en effet beaucoup plus efficace.

Afin de renforcer l'étanchéité on peut également prévoir :
- la possibilité de mettre de la colle TPU étanche sur les coutures 3a de base de tige (assemblage tige/semelle),
- la possibilité de mettre de la colle TPU étanche à l'intérieur des coutures 17 étanchées par le ruban 18 sur la tige.

Par ailleurs l'aspect confort est totalement dissocié de l'aspect étanchéité et le confort est également plus efficace. Enfin la construction permet d'alléger la structure et notamment de supprimer le chausson d'étanchéité supplémentaire, ainsi que faciliter la fabrication puisque les coutures à étancher sont en fait assez réduites du fait de l'utilisation de matériaux élastiques.

Enfin la construction est étanche jusqu'en haut de la chaussure, contrairement aux constructions connues jusqu'à présent.

Dans l'exemple de réalisation représenté à la figure 1 bis et pour lequel les éléments similaires ou identiques sont désignés par les mêmes références, la languette 15 s'étend vers l'avant jusqu'au niveau de l'embout avant 12 et est reliée de chaque côté à la claque 13 par deux coutures longitudinales 17a étanchées par l'extérieur par un ruban 18.

Dans ce mode de réalisation les coutures 17a peuvent être du même type que les coutures 17 représentée sur la figure 2.

Dans ce cas la languette 15 a un patronage adapté à la réalisation de soufflets dans la zone de laçage 5.

La figure 4 montre un autre exemple de réalisation dans lequel les éléments similaires ou identiques sont désignés par les mêmes références.

Dans ce cas la seule différence avec le mode de réalisation des figures 1 à 3 est que la claque 13 s'interrompt au niveau de sa jonction (couture 17) avec le renfort 16.

En d'autre termes la claque 13 ne s'étend pas en bas jusqu'à la première de montage 3.

Cette construction est intéressante pour conférer plus de légèreté à la chaussure. De plus, elle peut être plus confortable, car ne présentant pas de surépaisseur.

La figure 6 montre un autre exemple de réalisation des coutures d'assemblage 27 entre la claque 13 et le renfort 16. Dans ce cas la couture 27 est de type zig zag. Une telle couture est avantageuse dans le cas de matériau élastique et permet également de relier les tissus/empiècements 13/16 disposés bout à bout. Il en résulte également une absence quasi-totale de surépaisseur et donc un confort accru.

Bien entendu la présente invention n'est pas limitée aux modes de réalisation décrits ci-avant à titre d'exemples non limitatifs mais en englobe tous les modes de réalisation similaires ou équivalents.

## Revendications

1. Chaussure du type comportant une semelle externe (2) sur laquelle est montée une tige externe (10), la tige comportant plusieurs empiècements (13, 16) assemblés par couture,
**caractérisée en ce que** les empiècements (13, 16) de la tige sont en un matériau respiro-étanche et **en ce qu'**au moins les coutures d'assemblage apparentes (16c, 17) de la tige sont recouvertes par un ruban d'étanchéité (18) disposé à l'extérieur de la tige.

2. Chaussure selon la revendication 1, **caractérisée en ce que** la tige comporte un matériau laminé (13) trois couches comportant une membrane respiro-étanche (13b), interposée entre un tissu de doublure interne (13c) et un tissu d'enveloppe externe (13a).

3. Chaussure selon l'une quelconque des revendications 1 ou 2, **caractérisée en ce que** le matériau de la tige est légèrement extensible.

4. Chaussure selon l'une quelconque des revendications 1 à 3, **caractérisée en ce que** le ruban d'étanchéité (18) comporte au moins une couche d'adhésif thermofusible (18a) et au moins une couche de matériau textile (18b).

5. Chaussure selon l'une quelconque des revendications 1 à 4, **caractérisée en ce que** ruban d'étanchéité (18) est extensible.

6. Chaussure selon l'une quelconque des revendications 4 ou 5, **caractérisée en ce que** la couche d'adhésif thermofusible (18) flue au moins partiellement entre les interstices à l'intérieur des fibres du matériau textile de la tige.

7. Chaussure selon l'une quelconque des revendications 1 à 4, **caractérisée en ce que** tige externe (10) est fermée.
